# EUROPÄISCHE PATENTSCHRIFT

(11) **EP 1 584 821 B1**
(45) Veröffentlichungstag und Bekanntmachung des Hinweises auf die Patenterteilung: **19.11.2008**
(21) Anmeldenummer: 05006643.0
(22) Anmeldetag: 24.03.2005
(51) Int. Cl.: F04D 29/60

(54) **Pumpenhalterung**
Pump support
Support pour pompe

(30) Priorität: 07.04.2004 DE 102004017278
(43) Veröffentlichungstag der Anmeldung: 12.10.2005
(73) Patentinhaber: J. Eberspächer GmbH & Co. KG, 73730 Esslingen (DE)
(72) Erfinder: Collmer, Andreas, 73760 Ostfildern (DE); Humburg, Michael, 73035 Göppingen (DE)
(74) Vertreter: Ruttensperger, Bernhard

(56) Entgegenhaltungen:
- DE-A1- 3 641 478
- DE-A1- 4 432 072
- DE-U1- 20 106 608
- US-A1- 2002 102 166

## Beschreibung

Die vorliegende Erfindung betrifft eine Pumpenhalterung, beispielsweise für eine Kraftstoffdosierpumpe, die einen Pumpentragebereich und einen Montagebereich zur Festlegung an einer Tragestruktur umfasst.

Kraftstoffdosierpumpen, die mittels einer Pumpenhalterung an einer Tragestruktur befestigt werden, müssen mit einem Neigungswinkel zwischen 15° und 90° relativ zur Waagrechten montiert werden, damit ihre Funktion gewährleistet ist. Bekannte Pumpenhalterungen ermöglichen die Montage einer Kraftstoffdosierpumpe unter einem derartigen Neigungswinkel nur dann, wenn die Pumpenhalterung an einer senkrechten Fläche einer Tragestruktur befestigt wird ("Wandmontage").

Aus der DE 44 32 072 A1 ist eine Vorrichtung gemäß dem Oberbegrüff des Anspruchs 1 bekannt. Diese Vorrichtung dient zur Befestigung von Turboladern. Diese Vorrichtung ist als Winkelprofil ausgebildet mit zwei zueinander im Wesentlichen senkrecht angeordneten Schenkeln als Montagebereich. Orthogonal zu diesen Schenkeln ist ein mit beiden Schenkeln verbundener plattenartiger Kragen Pumpentragebereich vorgesehen, an welchem ein Gehäuse eines festzulegenden Turboladers durch Verschraubung festgelegt werden kann

Demgegenüber ist es eine Aufgabe der vorliegenden Erfindung, eine Pumpenhalterung bereitzustellen, die die Montage z. B. einer Kraftstoffdosierpumpe unter einem Neigungswinkel zwischen 15° und 90° relativ zur Waagrechten auch an einer waagrechten Fläche einer Tragestruktur ermöglicht.

Erfindungsgemäß wird diese Aufgabe durch eine Pumpenhalterung gemäß Anspruch 1 gelöst. Diese umfasst einen Pumpentragebereich und einen Montagebereich zur Festlegung an einer Tragestruktur, wobei der Montagebereich einen Montagegrundabschnitt und daran wenigstens einen abtrennbaren und eine Abstützoberfläche bereitstellenden Abstützabschnitt aufweist, mit welcher Abstützoberfläche der Montagebereich bei daran belassenem Abstützabschnitt an der Tragestruktur abstützbar ist. Hierbei ermöglicht der wenigstens eine abtrennbare und eine Abstützoberfläche bereitstellende Abstützabschnitt die Montage der Pumpenhalterung an einer waagrechten Fläche einer Tragestruktur, beispielsweise an einem Fahrzeugunterboden.

Ferner ist bei der Pumpenhalterung der Montagebereich als ein zusammenhängendes Teil ausgeführt und der wenigstens eine Abstützabschnitt im Bereich von Solltrennstellen von dem Montagegrundabschnitt abtrennbar. Dies ermöglicht eine erhöhte Flexibilität bei der Montage der Kraftstoffdosierpumpe, ohne dass die Pumpenhalterung zusätzliche Bauteile benötigt.

Vorzugsweise kann nach Antrennen des wenigstens einen Abstützabschnitts der Montagegrundabschnitt eine Abstützoberfläche bereitstellen, mittels welcher der Montagebereich an der Tragestruktur abstützbar ist. Dadurch entspricht die erfindungsgemäße Pumpenhalterung nach Abtrennen des wenigstens einen Abstützabschnitts in Form und Funktion einer bekannten Pumpenhalterung und kann daher wie eine bekannte Pumpenhalterung zur Wandmontage einer Kraftstoffdosierpumpe verwendet werden.

Es kann vorgesehen sein, dass zwei Abstützabschnitte an gegenüber liegenden Seiten des Montagegrundabschnitts vorgesehen sind, wobei der erste Abstützabschnitt eine erste Abstützoberfläche bereitstellt, mittels derer der Montagebereich an der Tragestruktur abstützbar ist, und der zweite Abstützabschnitt eine zweite Abstützoberfläche bereitstellt, die zur ersten Abstützoberfläche im Wesentlichen parallel verläuft und mittels derer ein Befestigungsbolzen am Montagebereich abstützbar ist.

Die efindungsgemäße Pumpenhalterung ist vorzugsweise einteilig ausgeführt und besteht vorzugsweise aus elastischem Material.

Bei der erfindungsgemäßen Pumpenhalterung können im Montagegrundabschnitt zwei einander teilweise überlappende Öffnungen zum Durchführen von Befestigungsbolzen vorgesehen sein, wobei die erste Öffnung geeignet ist, einen Befestigungsbolzen aufzunehmen, wenn der Montagebereich mittels der Abstützoberfläche des wenigstens einen Abstützabschnitts an der Tragestruktur abgestützt ist, und die zweite Öffnung geeignet ist, einen Befestigungsbolzen aufzunehmen, wenn der Montagebereich nach Abtrennen des wenigstens einen Abstützabschnitts mittels der Abstützoberfläche des Montagegrundabschnitts an der Tragestruktur abgestützt ist. Damit wird sichergestellt, dass sowohl bei Deckenmontage der Kraftstoffdosierpumpe unter Benutzung des wenigstens einen Abstützabschnitts, als auch bei Wandmontage der Kraftstoffdosierpumpe unter Benutzung des Montagegrundabschnitts nach Abtrennen des Abstützabschnitts oder der Abstützabschnitte jeweils eine geeignete Öffnung für einen Befestigungsbolzen bereitgestellt wird.

Vorzugsweise kann der wenigstens eine Abstützabschnitt keilförmig sein und eine Oberfläche des Montagegrundabschnitts vollständig bedecken, so dass nach der Montage an der Tragestruktur im Wesentlichen nur die Abstützoberfläche des wenigstens einen Abstützabschnitts, und nicht der Montagegrundabschnitt, an der Tragestruktur anliegt. Hierbei kann die Abstützoberfläche des wenigstens einen Abstützabschnitts so ausgeführt werden, dass sie vollständig und plan an der Tragestruktur anliegt, um eine möglichst stabile Befestigung der Pumpenhalterung an der Tragestruktur zu ermöglichen.

Die vorliegende Erfindung wird nachfolgend mit Bezug auf die beiliegenden Zeichnungen anhand einer bevorzugten Ausgestaltungsform detailliert beschrieben. Es zeigt:
- Fig. 1: eine perspektivische Ansicht einer erfindungsgemäßen Pumpenhalterung mit abtrennbaren Abstützabschnitten;
- Fig. 2: eine perspektivische Darstellung einer erfindungsgemäßen Pumpenhalterung nach Abtrennen der Abstützabschnitte;
- Fig. 3: eine perspektivische Seitenansicht einer erfindungsgemäßen Pumpenhalterung;
- Fig. 4: eine Schnittansicht durch die in Fig. 3 dargestellte Pumpenhalterung entlang einer Linie IV-IV;
- Fig. 5: eine an einer waagrechten Fläche einer Tragestruktur mittels einer erfindungsgemäßen Pumpenhalterung montierte Kraftstoffdosierpumpe;
- Fig. 6: eine an einer senkrechten Fläche einer Tragestruktur mittels einer erfindungsgemäßen Pumpenhalterung mit abgetrennten Abstützabschnitten montierte Kraftstoffdosierpumpe.

In Fig. 1 ist ein Beispiel einer erlindungsgemäßen Pumpenhalterung 10 dargestellt, die einen Pumpentragebereich 12 und einen Montagebereich 14 umfasst, mittels dessen sie, wie in Fig. 5 oder Fig. 6 dargestellt, an einer Tragestruktur 16 befestigt werden kann. Der Montagebereich 14 besteht aus einem Montagegrundabschnitt 18, einem ersten Abstützabschnitt 20 und einem zweiten Abstützabschnitt 22, wobei die Abstützabschnitte 20, 22 vom Montagegrundabschnitt 18 abgetrennt werden können. Hierzu ist der erste Abstützabschnitt 20 mit dem Montagegrundabschnitt 18 durch die Solltrennstellen 24a, 24b verbunden. Der zweite Abstützabschnitt 22 ist mit dem Montagegrundabschnitt 18 durch die Solltrennstellen 24c, 24d verbunden. In der hier dargestellten Ausführungsform sind die Solltrennstellen 24a-d als schmale Stege ausgeführt, die die Abstützabschnitte 20, 22 mit dem Montagegrundabschnitt 18 verbinden, wobei zwischen dem Montagegrundabschnitt 18 und den Abstützabschnitten 20, 22 jeweils ein Schlitz gebildet wird. Es ist allerdings auch denkbar, die Solltrennstellen 24a-d beispielsweise als Einkerbungen oder Ähnliches auszuführen.

Wie in Verbindung mit Fig. 5 ersichtlich, kann der Montagebereich 14 mit der Abstützoberfläche 26 des ersten Abstützabschnitts 20 an der Tragestruktur 16 abgestützt werden, wenn die Kraftstoffdosierpumpe 36 an einer waagrechten Fläche, wie beispielsweise einem Fahrzeugunterboden, befestigt werden soll. Bei der Befestigung des Montagebereichs 14 an der Tragestruktur 16, wie in Fig. 5 gezeigt, wird der Befestigungsbolzen 34 an der Abstützoberfläche 27 des zweiten Abstützabschnitts 22 abgestützt. Die keilförmigen Abstützabschnitte 20, 22 sind dabei so ausgebildet, dass die Abstützoberfläche 27 des zweiten Abstützabschnitts 22 zur Abstützoberfläche 26 des ersten Abstützabschnitts 20 im Wesentlichen parallel verläuft, so dass ein Befestigungsbolzen ohne Verkanten und ohne Verformen des Montagebereichs 14 an der Abstützoberfläche 27 abgestützt werden kann.

Fig. 2 zeigt die Pumpenhalterung 10 nach Abtrennen der Abstützabschnitte 20, 22 vom Montagegrundabschnitt 18. Wie in Verbindung mit Fig. 6 ersichtlich, kann der Montagebereich 14 nach Abtrennen der Abstützabschnitte 20, 22 mit der Abstützoberfläche 28 des Montagegrundabschnitts 18 an der Tragestruktur 16 abgestützt werden, wenn die Kraftstoffdosierpumpe 36 an einer senkrechten Fläche, wie beispielsweise einer Seitenwand, befestigt werden soll.

In der Schnittdarstellung von Fig. 4 sind eine erste Öffnung 30 und eine zweite Öffnung 32 gezeigt, wobei die erste Öffnung 30 geeignet ist, einen Befestigungsbolzen 34 aufzunehmen, wenn der Montagebereich mittels der Abstützoberfläche 26 des ersten Abstützabschnitts 20 an der Tragestruktur 16 abgestützt ist, und die zweite Öffnung 32 geeignet ist, einen Befestigungsbolzen 34 aufzunehmen, wenn der Montagebereich 14 nach Abtrennen der Abstützabschnitte 20, 22 mittels der Abstützoberfläche 28 des Montagegrundabschnitts 18 an der Tragestruktur 16 abgestützt ist. Dabei erstreckt sich Öffnung 30 durch den Montagegrundabschnitt 18 und beide Abstützabschnitte 20, 22 und die zweite Öffnung 32 durch den Montagegrundabschnitt 18 und aus Entformungsgründen auch durch den zweiten Abstützabschnitt 22.

In Fig. 5 und 6 wird illustriert, wie durch die Keilform der Abstützabschnitte 20, 22 in Fig. 5 und durch einen geeigneten Montagewinkel des Montagegrundabschnitts 18 in Fig. 6 sichergestellt werden kann, dass der Neigungswinkel α₁, α₂ zwischen der Förderrichtung F der Kraftstoffdosierpumpe 36 und der Waagrechten zwischen 15° und 90° beträgt, damit die Funktion der Kraftstoffdosierpumpe gewährleistet ist. Durch geeignete Wahl der Keilwinkel der Abstützabschnitte 20,22 kann hierbei der Neigungswinkel α₁ auf jeden beliebigen Wert eingestellt werden, um eine optimale Funktion der Kraftstoffdosierpumpe zu gewährleisten.

## Patentansprüche

1. Pumpenhalterung (10), umfassend einen Pumpentragebereich (12) und einen Montagebereich (14) zur Festlegung an einer Tragestruktur (16), **dadurch gekennzeichnet, dass** der Montagebereich (14) einen Montagegrundabschnitt (18) und daran wenigstens einen abtrennbaren und eine Abstützoberfläche (26, 27) bereitstellenden Abstützabschnitt (20, 22) aufweist, mit welcher Abstützoberfläche (26) der Montagebereich (14) bei daran belassenem Abstützabschnitt (20, 22) an der Tragestruktur (16) abstützbar ist, wobei der Montagebereich (14) als ein zusammenhängendes Teil ausgeführt ist und der wenigstens eine Abstützabschnitt (20, 22) im Bereich von Solltrennstellen (24a-d) von dem Montagegrundabschnitt (18) abtrennbar ist.

2. Pumpenhalterung (10) nach Anspruch 1,
**dadurch gekennzeichnet, dass** nach Abtrennen des wenigstens einen Abstützabschnitts (20, 22) der Montagegrundabschnitt (18) eine Abstützoberfläche (28) bereitstellt, mittels derer der Montagebereich (14) an der Tragestruktur (16) abstützbar ist.

3. Pumpenhalterung (10) nach Anspruch 1 oder 2,
**dadurch gekennzeichnet, dass** zwei Abstützabschnitte (20, 22) an gegenüberliegenden Seiten des Montagegrundabschnitts (18) vorgesehen sind, wobei der erste Abstützabschnitt (20) eine erste Abstützoberfläche (26) bereitstellt, mittels derer der Montagebereich (14) an der Tragestruktur (16) abstützbar ist, und der zweite Abstützabschnitt (22) eine zweite Abstützoberfläche (27) bereitstellt, die zur ersten Abstützoberfläche (26) im Wesentlichen parallel verläuft und mittels derer ein Befestigungsbolzen (34) am Montagebereich (14) abstützbar ist.

4. Pumpenhalterung (10) nach einem der Ansprüche 1 bis 3,
**dadurch gekennzeichnet, dass** die Pumpenhalterung (10) einteilig ausgeführt ist und aus elastischem Material besteht.

5. Pumpenhalterung (10) nach einem der Ansprüche 1 bis 4,
**dadurch gekennzeichnet, dass** im Montagegrundabschnitt (18) zwei einander teilweise überlappende Öffnungen (30, 32) zum Durchführen von Befestigungsbolzen (34) vorgesehen sind, wobei die erste Öffnung (30) geeignet ist, einen Befestigungsbolzen (34) aufzunehmen, wenn der Montagebereich (14) mittels der Abstützoberfläche (26) des wenigstens einen Abstützabschnitts (20, 22) an der Tragestruktur (16) abgestützt ist, und die zweite Öffnung (32) geeignet ist, einen Befestigungsbolzen (34) aufzunehmen, wenn der Montagebereich (14) nach Abtrennen des wenigstens einen Abstützabschnitts (20, 22) mittels der Abstützoberfläche (28) des Montagegrundabschnitts (18) an der Tragestruktur (16) abgestützt ist.

6. Pumpenhalterung (10) nach einem der Ansprüche 1 bis 5,
**dadurch gekennzeichnet, dass** der wenigstens eine Abstützabschnitt (20, 22) keilförmig ist und eine Oberfläche (28) des Montagegrundabschnitts (18) vollständig bedeckt, so dass bei Montage im Wesentlichen nur die Abstützoberfläche (26) des Abstützabschnitts (20, 22) an der Tragestruktur (16) anliegt.

## Claims

1. A pump mounting (10), comprising a pump support portion (12) and a mounting portion (14) to be located on a supporting structure (16), **characterised in that** the mounting portion (14) has a mounting base portion (18) and at least one detachable support portion (20,22) thereon providing a support surface (26,27), with which support surface (26) the mounting portion (14) can be supported on the supporting structure (16) when the support portion (20,22) is left thereon, wherein the mounting portion (14) is in the form of a contiguous part and the at least one support portion (20,22) is detachable from the mounting base portion (18) in the vicinity of predetermined separation lines.

2. A pump mounting (10) according to Claim 1, **characterised in that** after the separation of the at least one support portion (20,22) the mounting base portion (18) provides a support surface (28), by means of which the mounting zone (14) can be supported on the supporting structure (16).

3. A pump mounting (10) according to Claim 1 or 2, **characterised in that** two support portions (20,22) are provided on opposite sides of the mounting base portion (18), wherein the first support portion (20) provides a first support surface (26), by means of which the mounting zone (14) can be supported on the supporting structure (16), and the second support portion (22) provides a second support surface (27) which extends substantially parallel to the first support surface (26) and by means of which a fastening bolt (34) can be supported on the mounting zone (14).

4. A pump mounting (10) according to any one of Claims 1 to 3, **characterised in that** the pump mounting (10) is formed in one piece and consists of elastic material.

5. A pump mounting (10) according to any one of Claims 1 to 4, **characterised in that** two partially overlapping openings (30,32) for the passage of fastening bolts (34) are provided in the mounting base portion (18), wherein the first opening (30) is suitable for receiving a fastening bolt (34) when the mounting zone (14) is supported on the supporting structure (16) by means of the support surface (26) of the at least one support portion (20,22), and the second opening (32) is suitable for receiving a fastening bolt (34) when the mounting zone (14), after separation of the at least one support portion (20,22), is supported on the supporting structure (16) by means of the support surface (28) of the mounting base portion (18).

6. A pump mounting (10) according to any one of Claims 1 to 5, **characterised in that** the at least one support portion (20,22) is wedge-shaped and completely covers one surface (28) of the mounting base portion (18) so that, during mounting, essentially only the support surface (26) of the support portion (20,22) abuts against the supporting structure (16).

## Revendications

1. Support (10) de pompe, comprenant une zone (12) de support de pompe et une zone de montage (14) dédiée au verrouillage à demeure sur une structure de support (16),
**caractérisé par le fait que** ladite zone de montage (14) comporte une région de montage de base (18) et, sur cette dernière, au moins une région d'appui (20, 22) de type dissociable, procurant une surface d'appui (26, 27), la zone de montage (14) pouvant prendre appui contre ladite structure de support (16) par ladite surface d'appui (26) lorsque ladite région d'appui (20, 22) demeure attenante, sachant que ladite zone de montage (14) est réalisée sous la forme d'une pièce cohérente ; et que la région d'appui (20, 22), prévue au minimum, peut être dissociée d'avec la région de montage de base (18) au voisinage de zones (24a-d) de séparation par destination.

2. Support (10) de pompe, selon la revendication 1,
**caractérisé par le fait que**, à l'issue de la dissociation de la région d'appui (20, 22) prévue au minimum, la région de montage de base (18) procure une surface d'appui (28) au moyen de laquelle la zone de montage (14) peut prendre appui contre la structure de support (16).

3. Support (10) de pompe, selon la revendication 1 ou 2,
**caractérisé par** la présence de deux régions d'appui (20, 22) sur des côtés opposés de la région de montage de base (18), sachant que la première région d'appui (20) procure une première surface d'appui (26) au moyen de laquelle la zone de montage (14) peut prendre appui contre la structure de support (16) ; et que la seconde région d'appui (22) procure une seconde surface d'appui (27) qui s'étend pour l'essentiel parallèlement à ladite première surface d'appui (26), et au moyen de laquelle un boulon de fixation (34) peut prendre appui contre ladite zone de montage (14).

4. Support (10) de pompe, selon l'une des revendications 1 à 3,
**caractérisé par le fait que** ledit support (10) de pompe est de réalisation monobloc et consiste en un matériau élastique.

5. Support (10) de pompe, selon l'une des revendications 1 à 4,
**caractérisé par** la présence, dans la région de montage de base (18), de deux orifices (30, 32) se chevauchant partiellement et dédiés au passage traversant de boulons de fixation (34), sachant que le premier orifice (30) se prête à la réception d'un boulon de fixation (34) lorsque la zone de montage (14) prend appui contre la structure de support (16) au moyen de la surface d'appui (26) de la région d'appui (20, 22) prévue au minimum ; et que le second orifice (32) se prête à la réception d'un boulon de fixation (34) lorsque ladite zone de montage (14) est en appui contre ladite structure de support (16), à l'issue de la dissociation de ladite région d'appui (20, 22) prévue au minimum, au moyen de la surface d'appui (28) de la région de montage de base (18).

6. Support (10) de pompe, selon l'une des revendications 1 à 5,
**caractérisé par le fait que** la région d'appui (20, 22), prévue au minimum, est de configuration cunéiforme et recouvre intégralement une surface (28) de la région de montage de base (18) de façon telle que, au cours du montage, pour l'essentiel uniquement la surface d'appui (26) de ladite région d'appui (20, 22) porte contre la structure de support (16).
